# EUROPÄISCHE PATENTSCHRIFT

(11) **EP 2 209 410 B1**
(45) Veröffentlichungstag und Bekanntmachung des Hinweises auf die Patenterteilung: **16.03.2011**
(21) Anmeldenummer: 08846188.4
(22) Anmeldetag: 15.10.2008
(51) Int. Cl.: A47L 15/42, D06F 37/42, D06F 39/00, D06F 39/12

(54) **ERDUNGSSYSTEM EINES HAUSHALTSGERÄTS**
EARTH SYSTEM FOR A HOUSEHOLD APPLIANCE
APPAREIL MÉNAGER

(30) Priorität: 31.10.2007 DE 102007052073
(43) Veröffentlichungstag der Anmeldung: 28.07.2010
(73) Patentinhaber: BSH Bosch und Siemens Hausgeräte GmbH, 81739 München (DE)
(72) Erfinder: HOTZ, Dieter, 89561 Dischingen (DE); KÜCÜK, Cengiz, 89428 Syrgenstein (DE); SANCHO, Pedro, CP.-50012 Zaragoza (ES); SEESSLE, Manfred, 89547 Gerstetten (DE); THIBAUT, Wilhelm, 89567 Sontheim (DE)
(86) Internationale Anmeldenummer: PCT/EP2008/063863
(87) Internationale Veröffentlichungsnummer: WO 2009/056445

(56) Entgegenhaltungen:
- CA-A1- 2 412 296
- DE-A1- 19 806 043
- DE-A1- 19 809 224
- DE-U1- 9 406 488
- US-A- 3 643 349
- US-A- 3 862 786

## Beschreibung

Die Erfindung betrifft ein Haushaltsgerät nach dem Oberbegriff von Patentanspruch 1.

Haushaltsgeräte mit einem metallischen Behandlungsbehälter zur Behandlung von Behandlungsgut, wie Geschirrspülmaschinen, Waschmaschinen und Backöfen, sind heutzutage in vielfältigen Formen im Handel erhältlich.

In einer typischen Bauweise, wie sie derzeit auch in der industriellen Serienfertigung von Haushalts-Geschirrspülmaschinen der Anmelderin realisiert wird, ist der annähernd quaderförmige metallische Behandlungsbehälter auf einem als Sockel zum Aufstellen des Haushaltsgeräts dienenden Basisträger ("Bodengruppe") verankert. Zur Verankerung des Behandlungsbehälters am Basisträger sind üblicher Weise vier Stützpfeiler vorgesehen, die in den Eckbereichen des Behandlungsbehälters nach unten ragen und im Basisträger befestigt sind. Hierbei sind beispielsweise zwei im Frontbereich des Haushaltsgeräts angeordnete Stützen als so genannte Scharnierplatten ausgebildet, welche unter anderem auch der Schwenklagerung einer nach vorne abklappbaren Behältertür zum Öffnen und Schließen des Behandlungsbehälters dienen. Die beiden Scharnierplatten sind beispielsweise durch Verschweißen mit dem Behandlungsbehälter verbunden.

Neben seinen Funktionen als Sockel zum Aufstellen des Haushaltsgeräts und einer Verankerung des Behandlungsbehälters dient der Basisträger auch zur Aufnahme verschiedener Gerätekomponenten, wie einer zentralen elektrischen Steuereinrichtung ("Leistungsmodul"), die mit den elektrischen Komponenten des Haushaltsgeräts über eine Mehrzahl elektrischer Kabel verbunden ist. Ein Anschluss der Steuereinrichtung an die Haushaltsstromversorgung erfolgt gewöhnlich über ein an der Rückseite des Haushaltsgeräts abgeführtes Stromkabel.

Da in Haushaltsgeräten mit Frontbedienung im Allgemeinen mehrere elektrische Komponenten im Frontbereich des Geräts angeordnet sind, werden die in den Frontbereich des Geräts führenden elektrischen Kabel typischer Weise zu einem Kabelbaum zusammengefasst, welcher in einem Kabelschacht geführt ist, der im Frontbereich des Geräts auf einem auf dem Basisträger befestigten Sockelblech angebracht ist.

Um elektrische Sicherheitsanforderungen zu erfüllen, bedürfen elektrische Haushaltsgeräte einer Erdung, was durch Verbinden der elektrisch leitfähigen (metallischen) Komponenten des Haushaltsgeräts mit dem Massenanschluss der Haushaltsstromversorgung erfolgt. Dies gilt insbesondere für den gewöhnlich aus einem metallischen Material gefertigten Behandlungsbehälter.

In der oben dargestellten typischen Bauweise eines Haushaltsgeräts mit Behandlungsbehälter wird der Behandlungsbehälter bislang über die im Frontbereich angeordneten Stützpfeiler, die seiner Verankerung im Basisträger dienen, geerdet. Zu diesem Zweck wird der Massenanschluss der Haushaltsstromversorgung mit einem Erdungskabel verbunden, das im Kabelbaum mitgeführt und nach Austritt aus dem Kabelschacht mittels einer so genannten Erdungsfahne an einem der beiden Stützpfeiler im Frontbereich (Scharnierplatten) befestigt wird.

Unter Bezugnahme auf die Figuren 1 bis 3 wird dies nun näher erläutert. Fig. 1 zeigt in einer schematischen perspektivischen Darstellung die Anordnung eines in etwa rechtwinklig geformten Kabelschachts 101 auf einem nur teilweise dargestellten Sockelblech 102, das auf einem nicht dargestellten Basisträger im Frontbereich eines Haushaltsgeräts montiert ist. Der Kabelschacht 101 ist durch Eckwinkel 103 auf dem Sockelblech 102, beispielsweise durch Verschweißen, befestigt. Durch den Kabelschacht 101 ist ein Kabelbaum 104 geführt, der eine Mehrzahl elektrischer Kabel zur Stromversorgung und zur Steuerung von elektrischen Komponenten des Geräts im Frontbereich enthält.

In Fig. 1 ist ein, bezogen auf die Front eines Haushaltsgeräts, linker vorderer Ausschnitt des Sockelblechs 102 gezeigt. Der in eine rückseitige Öffnung 105 des Kabelschachts 101 eintretende Kabelbaum 104a kommt von einer zentralen Steuereinrichtung zur Stromversorgung und Steuerung elektrischer Komponenten des Haushaltsgeräts, welche im Basisträger aufgenommen und mit einer Haushaltstromversorgung elektrisch verbunden bzw. verbindbar ist. Der aus einer frontseitigen Öffnung 106 des Kabelschachts 101 austretende Kabelbaum 104b teilt sich in die einzelnen Kabel auf und versorgt die im Frontbereich befindlichen elektrischen Komponenten des Haushaltsgeräts. Bei einer Haushalts-Geschirrspülmaschine handelt es sich hierbei beispielsweise um die im Frontbereich angeordnete Bedienkonsole zur manuellen Nutzereingabe und Anzeige von Programmschritten, der so genannten Zugabeeinheit, über welche Spülmittel programmgesteuert der Geschirrspülmaschine zugeführt werden kann, und ein Behältertürschloss, das beispielsweise erst dann die Ausführung eines Spülprogramms erlaubt wenn es geschlossen worden ist und beim Öffnen der Behältertür einen laufenden Programmschritt unterbrechen kann.

In Fig. 2 und Fig. 3 ist in perspektivischen Darstellungen die Anordnung des auf dem Sockelblech 102 montierten Kabelschachts 101 im Haushaltsgerät dargestellt. Das Sockelblech 102 ist auf einem nicht näher dargestellten Basisträger als Sockel zum Aufstellen des Haushaltsgeräts montiert. Ein metallischer Behandlungsbehälter 108, dessen linke untere Ecke im Ausschnitt dargestellt ist, ist über einen angeschweißten metallischen Scharnierträger 107 mittels eines nach unten ragenden Trägerschenkels 111 des Scharnierträgers 107 im Basisträger verankert. Ein solcher Scharnierträger 107 ist im Frontbereich auf beiden Seiten des Behandlungsbehälters 108 vorgesehen.

Wie den Figuren 2 und 3 weiterhin entnommen werden kann, ist im Kabelbaum 104 ein mit dem Massenanschluss der Haushaltsstromversorgung verbundenes bzw. verbindbares Erdungskabel 109 geführt, das nach Austritt aus der frontseitigen Öffnung 106 des Kabelschachts 101 über eine endständig geformte Ringöse 110 als so genannte Erdungsfahne am Scharnierträger befestigt wird. Die Ringöse wird zu diesem Zweck mittels einer durch sie hindurch geführten Befestigungsschraube 114, die in eine Gewindebohrung 112 an einer durch Abkantung geformten Befestigungslasche 113 des Scharnierträgers eingeschraubt wird, an der Scharnierplatte 107 befestigt, um auf diese Weise das Erdungskabel 109 mit der Scharnierplatte 107 und somit mit dem Behandlungsbehälter 108 elektrisch leitend zu verbinden.

Bei der Montage des Haushaltsgeräts wird zunächst der Kabelschacht 101 auf dem Sockelblech 102 montiert, welches dann anschließend mit dem vormonierten Kabelschacht 101 auf dem Basisträger befestigt wird.

Nachteilig bei der herkömmlichen Erdung des Behandlungsbehälters 108 ist insbesondere die Tatsache, dass ein relativ langes Erdungskabel 109 zur Verbindung mit der Scharnierplatte 107 sowie eine separate Befestigungsschraube 114 zur Befestigung des Erdungskabels 109 an der Scharnierplatte 107 erforderlich sind. Zudem ist eine separate Montage der Erdungsfahne durch einen Monteur notwendig, so dass hierdurch in der industriellen Serienfertigung aufgrund der dabei auftretenden Material-, Lager- und Personalkosten in nicht unerheblichem Maße die Fertigungskosten erhöht sind.

Demnach besteht Bedarf für ein gattungsgemäßes Haushaltsgerät, welches die genannten Nachteile vermeidet und in der industriellen Serienfertigung eine technisch einfach zu bewerkstelligende und zugleich kostengünstige Erdung des Behandlungsbehälters ermöglicht.

Diese Aufgabe wird nach dem Vorschlag der Erfindung durch ein Haushaltsgerät mit den Merkmalen von Patentanspruch 1 gelöst. Vorteilhafte Ausgestaltungen der Erfindung sind durch die Merkmale der Unteransprüche angegeben.

Die Erfindung geht aus von einem Haushaltsgerät, bspw. einer Geschirrspülmaschine, wenigstens aufweisend einen wenigstens teilweise in einem Kabelschacht aufgenommenen Kabelbaum und ein Erdungskabel, das mit einem elektrisch leitfähigen Bauteil des Hausgeräts elektrisch leitend verbunden ist.

Erfindungsgemäß ist das erste Kontaktelement am Kabelschacht gehalten und mit einem mit dem Erdungskabel des Kabelbaums elektrisch leitend verbundenen integrierten ersten Kontaktelement versehen ist, das durch eine Montagebewegung in elektrischen Kontakt mit einem wenigstens abschnittsweise elektrisch leitfähigen Bauteil des Haushaltsgeräts gelangt. Hierdurch reduziert sich der Montage und Materialaufwand, den es entfällt das bisherige Herstellen eines elektrisch leitenden Kontakts mittels einer Schraube.

Vorzugsweise ist vorgesehen, dass durch die Montagebewegung der Kabelschacht an dem elektrisch leitfähigen Bauteil befestigt wird. Dabei ist vorzugsweise vorgesehen, dass das elektrisch leitfähige Bauteil elektrisch leitend mit einer wenigstens abschnittsweise elektrisch leitenden Freifläche des Haushaltsgeräts verbunden ist. Dabei kann es sich vorzugsweise bei der Freifläche um einen Behandlungsbehälter wie einen Spülbehälter einer Geschirrspülmaschine handeln, die auf Stützpfeiler aus Metall ruht.

Das erfindungsgemäße Haushaltsgerät zeichnet sich in wesentlicher Weise dadurch aus, dass der Kabelschacht an einem der Stützpfeiler befestigt ist, beispielsweise mittels einer insbesondere verrastbaren Steckverbindung. Es zeichnet sich weiterhin dadurch aus, dass es mit einem mit dem Erdungskabel elektrisch verbundenen, integrierten (ersten) Kontaktelement versehen ist, das so angeordnet ist, dass es durch Montage des Kabelschachts am Stützpfeiler in elektrischen Kontakt mit der Stützstrebe gelangt. Unter "integriert" soll hier und im Weiteren verstanden, dass das erste Kontaktelement am bzw. im Kabelschacht befestigt ist.

Erfindungsgemäß ist somit erstmals eine gleichzeitige Montage des Kabelschachts und Erdung des Behandlungsbehälters ermöglicht, wodurch Materialkosten und Montagezeit eingespart werden können.

Bei einer vorteilhaften Ausgestaltung des erfindungsgemäßen Haushaltsgeräts ist das erste Kontaktelement in Form einer am Schachtgehäuse befestigten (metallischen) Kontaktzunge ausgebildet. Insbesondere in diesem Fall ist es vorteilhaft, wenn der Stützpfeiler, an welcher der Kabelschacht montiert ist, mit einem mit dem ersten Kontaktelement bei Montage des Kabelschachts in Berührungskontakt gelangenden zweiten Kontaktelement versehen ist. Das zweite Kontaktelement ist hierbei insbesondere in Form einer am Stützpfeiler angeformten Kontaktlasche ausgebildet.

Bei dem Stützpfeiler zur Befestigung des Kabelschachts handelt es sich vorteilhaft um einen der Schwenklagerung einer Fronttür dienenden Stützpfeiler ("Scharnierplatte"), wobei der Kabelschacht im Frontbereich des Haushaltsgeräts angeordnet ist.

Die Erfindung erstreckt sich weiterhin auf einen Kabelschacht mit einem integrierten Erdungskontakt eines wie oben beschriebenen Haushaltsgeräts.

Die Erfindung wird nun anhand eines Ausführungsbeispiels näher erläutert, wobei Bezug auf die beigefügten Zeichnungen genommen wird.
Fig. 1 zeigt in einer schematischen perspektivischen Ansicht einen auf einem Sockelblech befestigten Kabelschacht eines herkömmlichen Haushaltsgeräts;
Fig. 2 zeigt in einer schematischen perspektivischen Ansicht die Anordnung des Kabelschachts von Fig. 1 im Haushaltsgerät ohne montierte Erdungsfahne;
Fig. 3 zeigt in einer weiteren schematischen perspektivischen Ansicht die Anordnung des Kabelschachts von Fig. 1 im Haushaltsgerät mit montierter Erdungsfahne;
Fig. 4 zeigt in einer schematischen perspektivischen Ansicht einen geöffneten Kabelschacht entsprechend einem Ausführungsbeispiel des erfindungsgemäßen Haushaltsgeräts;
Fig. 5 zeigt in einer schematischen perspektivischen Ansicht den geschlossenen Kabelschacht von Fig. 4;
Fig. 6 veranschaulicht in einer schematischen perspektivischen Ansicht die Montage des Kabelschachts von Fig. 4 an einer Scharnierplatte;
Fig. 7 veranschaulicht in einer schematischen perspektivischen Ansicht die elektrische Verbindung zwischen dem Kabelschacht von Fig. 4 und der Scharnierplatte.

Die Figuren 1 bis 3, in denen ein auf einem Sockelblech befestigter Kabelschacht eines herkömmlichen Haushaltsgeräts gezeigt ist, wurden bereits in der Beschreibungseinleitung ausführlich erläutert, so dass sich hier eine weitere Beschreibung erübrigt.

Unter Bezugnahme auf die Figuren 4 bis 7 wird nun ein Ausführungsbeispiel des erfindungsgemäßen Haushaltsgeräts beschrieben.

Wie schon in Zusammenhang mit dem in den Figuren 1 bis 3 beschriebenen, herkömmlichen Haushaltsgerät ausgeführt wurde und von der Anmelderin auch in der industriellen Serienfertigung von beispielsweise Haushalts-Geschirrspülmaschinen realisiert wird, umfasst das Haushaltsgerät gemäß dem Ausführungsbeispiel der vorliegenden Erfindung einen annähernd quaderförmigen Behandlungsbehälter, der auf einem als Sockel zum Aufstellen des Haushaltsgeräts dienenden Basisträger verankert ist. Zur Verankerung des Behandlungsbehälters am Basisträger sind vier Stützpfeiler angeordnet, die in den Eckbereichen des Behandlungsbehälters nach unten ragen und im Basisträger befestigt sind. Die beiden Stützpfeiler im Frontbereich des Haushaltsgeräts dienen als Scharnierplatten auch zur Schwenklagerung einer nach vorne abklappbaren Fronttür zum Öffnen und Schließen des Behandlungsbehälters. Der Basisträger beherbergt mehrere Gerätekomponenten, wie eine zentrale elektrische Steuereinrichtung, die mit verschiedenen elektrischen Komponenten des Haushaltsgeräts jeweils über elektrische Kabel verbunden ist und neben einer Stromversorgung einer Steuerung der Gerätefunktionen dient. Ein Anschluss der Steuereinrichtung an die Haushaltsstromversorgung erfolgt rückseitig des Haushaltsgeräts.

Wie in den Figuren 4 bis 6 gezeigt ist, geht von der zentralen Steuereinrichtung zur Stromversorgung und Steuerung von elektrischen Komponenten des Haushaltsgeräts im Frontbereich ein Kabelbaum 4 ab, der eine Mehrzahl Stromkabel enthält. Ein im Wesentlichen rechtwinklig geformter Kabelschacht 1, welcher im Frontbereich des Haushaltsgeräts angeordnet ist, dient einer teilweisen Aufnahme und Führung des Kabelbaums 4, wobei ein von der zentralen Steuereinrichtung kommender, rückseitiger Kabelbaumabschnitt 4a im Kabelschacht 1 um ca. 90° umgelenkt wird und als frontseitiger Kabelbaumabschnitt 4b zu den elektrischen Komponenten im Frontbereich des Haushaltsgeräts führt.

Der Kabelschacht 1 wird von einem Schachtgehäuse geformt, das sich aus einem Gehäuseträger 3 und einem abnehmbaren Gehäusedeckel 5 zusammensetzt. Wird der Gehäusedeckel 5 abgenommen, kann der Kabelbaum 4 auf dem Gehäuseträger 3 des Schachtgehäuses mittels elastischer Befestigungslaschen 6 innerhalb einer Kabelführung 7 befestigt werden.

Der vom Kabelschacht 1 geführte Kabelbaum 4 enthält ein Erdungskabel 8, das mit dem Massenanschluss der Haushaltsstromversorgung verbunden bzw. verbindbar ist. Wie insbesondere dem vergrößerten Ausschnitt von Fig. 4 entnommen werden kann, ist das Erdungskabel 8 über eine Abzweigung 10 elektrisch leitend mit einer metallischen Kontaktzunge 9 verbunden. Die Kontaktzunge 9 ist zwischen zwei Stützrippen 11 und einem die beiden Stützrippen 11 verbindenden Verbindungssteg 12 in Klemmpassung am Gehäuseträger 3 des Schachtgehäuses befestigt. Die beiden Stützrippen 11 und der Verbindungssteg 12 werden vom Gehäuseträger 3 des Schachtgehäuses geformt. Die auf diese Weise an den Massenanschluss der Haushaltsstromversorgung angeschlossene Kontaktzunge 9 ist so angeordnet, dass sie vom Kabelschacht 1 vorspringt und von außerhalb kontaktiert werden kann.

Der Kabelschacht 1 wird an der metallischen Scharnierplatte 2 befestigt. Zu diesem Zweck ist der Kabelschacht 1 mit einer Mehrzahl von in einer Reihe angeordneten Klemmstegen 13 und gegenüberliegenden Klemmlippen 14 versehen, die auf eine durch Abkantung geformte Klemmlasche 16 der Scharnierplatte geklemmt werden. Vom Gehäuseträger 3 springt zudem ein mit einem verbreiterten Stiftkopf 19 versehener Raststift 15 vor, der so angeordnet ist, dass er beim Aufklemmen des Kabelschachts 1 auf die Scharnierplatte 2 in Rasteingriff mit einer Durchstellung 17 der Scharnierplatte 2 gelangt.

In Fig. 6 ist durch die nebeneinander dargestellten Pfeile die Montagerichtung zur Montage des Kabelschachts 1 an der Scharnierplatten 2 angegeben. Durch die Klemmstege 13, Klemmlaschen 14 und den Raststift 15 wird eine genaue Positionierung des Kabelschachts 1 zum Befestigen an der Scharnierplatte 2 vorgegeben.

Im Bereich der Klemmlasche 16 ist die Scharnierplatte 2 mit einer durch Abkanten und Stanzen geformten metallischen Kontaktlasche 18 versehen, die bei montiertem Kabelschacht 1 in Berührungskontakt mit der Kontaktzunge 9 gelangt. In Fig. 7 ist die einen Berührungskontakt ermöglichende Anordnung von Kontaktzunge 9 und Kontaktlasche 18 bei der Montage des Kabelschachts dargestellt.

Über den elektrischen Kontakt zwischen Kontaktzunge 9 und Kontaktlasche 18. ist die metallische Scharnierplatte 2 und ein daran befestigter, mit der Scharnierplatte elektrisch leitend verbundener Behandlungsbehälter mit dem Massenanschluss der Haushaltsstromversorgung verbunden.

In dem erfindungsgemäßen Haushaltsgerät erfolgt somit mit einer Montage des Kabelschachts eine gleichzeitige elektrische Verbindung des Behandlungsbehälters mit dem Massenanschluss. Ein separater Montageschritt zum Verbinden des Behandlungsbehälters mit dem Massenanschluss ist somit in vorteilhafter Weise nicht erforderlich. Gegenüber der herkömmlichen Vorgehensweise zur Erdung des Behandlungsbehälters können eine Befestigungsschraube und zur Montage vorzuhaltende Kabellänge des Erdungskabels eingespart werden.

### Bezugszeichenliste

1 Kabelschacht
2 Stützpfeiler
3 Gehäuseträger
4 Kabelbaum
4a rückseitiger Kabelbaumabschnitt
4b frontseitiger Kabelbaumabschnitt
5 Gehäusedeckel
6 Befestigungslasche
7 Kabelführung
8 Erdungskabel
9 Kontaktelement
10 Abzweigung
11 Stützrippe
12 Verbindungssteg
13 Klemmsteg
14 Klemmlippe
15 Raststift
16 Klemmlasche
17 Durchstellung
18 Kontaktlasche
19 Stiftkopf
101 Kabelschacht
102 Sockelblech
103 Eckwinkel
104 Kabelbaum
104a rückseitiger Kabelbaumabschnitt
104b frontseitiger Kabelbaumabschnitt
105 rückseitige Öffnung
106 frontseitige Öffnung
107 Scharnierträger
108 Behandlungsbehälter
109 Erdungskabel
110 Ringöse
111 Trägerschenkel
112 Gewindebohrung
113 Befestigungslasche
114 Befestigungsschraube

## Patentansprüche

1. Haushaltsgerät, wenigstens aufweisend einen wenigstens teilweise in einem Kabelschacht (1) aufgenommenen Kabelbaum (4) und ein Erdungskabel (8), das mit einem elektrisch leitfähigen Bauteil des Hausgeräts elektrisch leitend verbunden ist, **dadurch gekennzeichnet, dass** der Kabelschacht (1) mit einem mit dem Erdungskabel (8) des Kabelbaums (4) elektrisch leitend verbundenen integrierten ersten Kontaktelement (9) versehen ist, das so angeordnet ist, dass durch eine Montagebewegung in elektrischen Kontakt mit einem wenigstens abschnittsweise elektrisch leitfähigen Bauteil (18) des Haushaltsgeräts gelangt.

2. Haushaltsgerät nach Anspruch 1, **dadurch gekennzeichnet, dass** durch die Montagebewegung der Kabelschacht (1) an dem elektrisch leitfähigen Bauteil befestigt wird.

3. Haushaltsgerät nach Anspruch 1 oder 2, **dadurch gekennzeichnet, dass** das elektrisch leitfähige Bauteil elektrisch leitend mit einer wenigstens abschnittsweise elektrisch leitenden Freifläche des Haushaltsgerät verbunden ist.

4. Haushaltsgerät nach Anspruch 1, 2 oder 3, **dadurch gekennzeichnet, dass** das elektrisch leitfähige Bauteil als Stützpfeiler (2) ausgebildet ist, an dem ein eine elektrische leitende Freifläche aufweisender Behandlungsbehälter befestigt ist.

5. Haushaltsgerät nach einem der vorherigen Ansprüche, **dadurch gekennzeichnet, dass** das erste Kontaktelement in Form einer am Kabelschacht (1) befestigten Kontaktzunge (9) ausgebildet ist.

6. Haushaltsgerät nach Anspruch 5, **dadurch gekennzeichnet, dass** das elektrisch leitende Bauteil (2) mit einem mit der Kontaktzunge (9) bei Montage des Kabelschachts (1) in Berührungskontakt tretenden zweiten Kontaktelement (18) versehen ist.

7. Haushaltsgerät nach Anspruch 6, **dadurch gekennzeichnet, dass** das zweite Kontaktelement (18) in Form einer am Stützpfeiler angeformten Kontaktlasche ausgebildet ist.

8. Haushaltsgerät nach einem der vorherigen Ansprüche, **dadurch gekennzeichnet, dass** der Kabelschacht (1) mittels einer insbesondere verrastbaren Steckverbindung (15, 17, 19) am elektrisch leitenden Bauteil befestigt ist.

9. Haushaltsgerät mit einer nach vorne abklappbaren Fronttür zum Öffnen und Schließen des Behandlungsbehälters nach einem der Ansprüche 1 bis 8, **dadurch gekennzeichnet, dass** der Kabelschacht an einem der Schwenklagerung der Fronttür dienenden Stützpfeiler (2) befestigt ist.

10. Kabelschacht für ein Haushaltsgeräts nach einem der Ansprüche 1 bis 9.

## Claims

1. Domestic appliance, at least comprising a cable loom (4), which is received at least partly in a cable shaft (1), and an earth cable (8), which is electrically conductively connected with an electrically conductive component of the domestic appliance, **characterised in that** the cable shaft (1) is provided with an integrated first contact element (9), which is electrically conductively connected with the earth cable (8) of the cable loom (4) and which is so arranged that it passes by an mounting movement into electrical contact with a component (18) of the domestic appliance which is electrically conductive at least in sections.

2. Domestic appliance according to claim 1, **characterised in that** the cable shaft (1) is fastened to the electrically conductive component by the mounting movement.

3. Domestic appliance according to claim 1 or 2, **characterised in that** the electrically conductive component is electrically conductively connected with an exposed surface, which is electrically conductive at least in sections, of the domestic appliance.

4. Domestic appliance according to claim 1, 2 or 3, **characterised in that** the electrically conductive component is constructed as a pillar (2) to which a treatment container having an electrically conductive exposed surface is fastened.

5. Domestic appliance according to any one of the preceding claims, **characterised in that** the first contact element is constructed in the form of a contact tongue (9) fastened to the cable shaft (1).

6. Domestic appliance according to claim 5, **characterised in that** the electrically conductive component (2) is provided with a second contact element (18) coming into contact with the contact tongue (9) when the cable shaft (1) is mounted.

7. Domestic appliance according to claim 6, **characterised in that** the second element (18) is constructed in the form of a contact strap formed at the pillar.

8. Domestic appliance according to any one of the preceding claims, **characterised in that** the cable shaft (1) is fastened to the electrically conductive component by means of a plug connection (15, 17, 19), which is, in particular, detentable.

9. Domestic appliance with a forwardly pivotable front door for opening and closing the treatment container, according to any one of claims 1 to 8, **characterised in that** the cable shaft is fastened a pillar (2) serving for the pivot mounting of the front door.

10. Cable shaft for a domestic appliance according to any one of claims 1 to 9.

## Revendications

1. Appareil ménager, présentant au moins un faisceau de câbles (4) logé au moins partiellement dans un puits à câbles (1) et un câble de mise à la terre (8), qui est relié de façon électro-conductrice à un composant électro-conducteur de l'appareil ménager, **caractérisé en ce que** le puits à câbles (1) est doté d'un premier élément de contact (9) intégré, relié électriquement au câble de mise à la terre (8) du faisceau de câble (4), lequel élément est disposé de sorte que, par un mouvement de montage, il arrive en contact électrique avec un composant (18), électro-conducteur au moins par tronçons, de l'appareil ménager.

2. Appareil ménager selon la revendication 1, **caractérisé en ce que** le puits à câbles (1) est fixé sur le composant électro-conducteur par le mouvement de montage.

3. Appareil ménager selon la revendication 1 ou 2, **caractérisé en ce que** le composant électro-conducteur est relié de façon électro-conductrice à une surface libre, électro-conductrice au moins par tronçons, de l'appareil ménager.

4. Appareil ménager selon la revendication 1, 2 ou 3, **caractérisé en ce que** le composant électro-conducteur est conçu sous forme de pilier de soutien (2), sur lequel est fixé un réservoir de traitement présentant une surface libre électro-conductrice.

5. Appareil ménager selon l'une quelconque des revendications précédentes, **caractérisé en ce que** le premier élément de contact est conçu sous forme d'une lame de contact (9) fixée sur le puits à câbles (1).

6. Appareil ménager selon la revendication 5, **caractérisé en ce que** le composant (2) électro-conducteur est doté d'un second élément de contact (18) entrant en contact avec la lame de contact (9) lors du montage du puits à câbles (1).

7. Appareil ménager selon la revendication 6, **caractérisé en ce que** le second élément de contact (18) est conçu sous la forme d'une languette de contact formée sur le pilier de soutien.

8. Appareil ménager selon l'une quelconque des revendications précédentes, **caractérisé en ce que** le puits à câbles (1) est fixé sur le composant électro-conducteur au moyen d'une connexion par fiche (15, 17, 19) en particulier encliquetable.

9. Appareil ménager comprenant une porte avant rabattable vers l'avant pour l'ouverture et la fermeture du réservoir de traitement selon l'une quelconque des revendications 1 à 8, **caractérisé en ce que** le puits à câble est fixé sur un pilier de soutien (2) servant au logement basculant de la porte avant.

10. Puits à câbles pour un appareil ménager selon l'une quelconque des revendications 1 à 9.
